# EUROPÄISCHE PATENTSCHRIFT

(11) **EP 1 568 958 B1**
(45) Veröffentlichungstag und Bekanntmachung des Hinweises auf die Patenterteilung: **11.11.2009**
(21) Anmeldenummer: 04004186.5
(22) Anmeldetag: 25.02.2004
(51) Int. Cl.: F28F 1/22

(54) **Heizkörper**
Heat exchanger
Echangeur de chaleur

(43) Veröffentlichungstag der Anmeldung: 31.08.2005
(73) Patentinhaber: Zehnder Verkaufs- und Verwaltungs AG, 5722 Gränichen (CH)
(72) Erfinder: Hotz, René, 4600 Olten (CH); Suma, Giovanni, 5014 Gretzenbach (CH)
(74) Vertreter: Stenger, Watzke & Ring

(56) Entgegenhaltungen:
- AU-B- 567 080
- CA-A- 2 451 560
- GB-A- 693 622
- GB-A- 2 376 431

## Beschreibung

Die Erfindung betrifft einen Heizkörper gemäss dem Oberbegriff des Patentanspruchs 1.

Heizkörper als solche sind aus dem Stand der Technik an sich bekannt, siehe zum Beispiel CA-A1-2 451 560. Sie bestehen im allgemeinen aus einem vorzugsweise aus Metall gebildeten Grundkörper, der von einem Wärme- oder Heizmedium, z. B. Wasser, durchströmt wird. Wird der Grundkörper mit einem aufgeheizten Heizmedium beschickt, so erwärmt sich der Grundkörper, der dann seinerseits die auf ihn übertragene Wärmeleistung an die den Heizkörper umgebende Atmosphäre abgibt. Auf diese Weise kann eine Erwärmung des Raumes oder eines Teiles hiervon bewirkt werden, in welchem der Heizkörper installiert ist. Zur verbraucherseitigen Regulierung der von einem Heizkörper abgegebenen Wärmemenge verfügen die aus dem Stand der Technik bekannten Heizkörper zumeist über eine Ventileinrichtung, mittels der die Zuströmung an Heizmedium bedarfsgerecht eingestellt und reguliert werden kann.

Obgleich sich die vorbeschriebenen Heizkörper bewährt haben, besteht nach wie vor Verbesserungsbedarf, insbesondere in Bezug auf Herstellung, Montage, Funktionalität und Verwendung von Heizkörpern sowie nicht zuletzt hinsichtlich ihrer Fertigungskosten.

**Aufgabe** der Erfindung ist es daher, einen neuartigen Heizkörper bereitzustellen, der insbesondere individuell verwendbar ist und auf gegebenen Räumlichkeiten bedarfsgerecht angepaßt werden kann.

Zur **Lösung** dieser Aufgabe wird mit der Erfindung vorgeschlagen ein Heizkörper mit einem von einem Heizmedium durchströmbaren Rohrsystem und einem Flächenelement, wobei das Rohrsystem und das Flächenelement miteinander verbindbar ausgebildet sind und das Rohrsystem selbsttragend ausgebildet ist.

Der selbsttragende Aufbau des Rohrsystems erlaubt es, den erfindungsgemäßen Heizkörper freistehend im Raum zu positionieren. Zusätzliche Wand- oder Deckenbefestigungen sind nicht erforderlich.

Anders als viele aus dem Stand der Technik vorbekannten Heizkörper ist der erfindungsgemäße Heizkörper nicht aus einem von einem Heizmedium durchströmbaren Grundkörper gebildet. Vorgesehen ist statt dessen, daß der Heizkörper ein Rohrsystem einerseits und ein Flächenelement andererseits aufweist, wobei das Rohrsystem und das Flächenelement miteinander verbindbar ausgebildet sind.

Das Rohrsystem des erfindungsgemäßen Heizkörpers wird bei einem Betrieb des Heizkörpers von einem aufgeheizten Heizmedium durchströmt. Die vom Heizmedium abgegebene Wärmemenge wird vom Rohrsystem des Heizkörpers auf das am Rohrsystem angeordnete Flächenelement abgegeben. Das Flächenelement seinerseits gibt die vom Rohrsystem übertragene Wärmemenge in überwiegendem Maße als Konvektionswärme an die den Heizkörper umgebende Atmosphäre ab. Erreicht werden kann so eine bedarfsgerechte Aufheizung des Raumes oder Teilen hiervon, in welchem der erfindungsgemäße Heizkörper installiert ist.

Ein besonderer Vorteil des erfindungsgemäßen Heizkörpers besteht darin, daß sowohl das Rohrsystem als auch das Flächenelement in Form und Größe individuell ausgebildet sein können, so daß der erfindungsgemäße Heizkörper im Unterschied zu den aus dem Stand der Technik bekannten herkömmlichen Heizkörpern an den späteren Verwendungszweck bzw. den späteren Verwendungsort bedarfsgerecht angepaßt werden kann. Je nach Größe und Form des Rohrsystems einerseits und des Flächenelements andererseits erbringt der erfindungsgemäße Heizkörper eine entsprechende Heizleistung. Dabei lassen sich nach Form und Größe unterschiedliche Rohrsysteme mit unterschiedlichen Flächenelementen individuell kombinieren, so daß der Heizkörper auch bei vorgegebener zu erreichender Heizleistung in seiner geometrischen Ausgestaltung unterschiedlich ausgebildet sein kann. Hierdurch bedingt kann die räumliche Ausgestaltung des Heizkörpers auf individuelle Verbraucherwünsche abgestimmt ausgebildet werden.

Mit besonderem Vorteil der Erfindung können Rohrsystem und Flächenelement zur Ausbildung des erfindungsgemäßen Heizkörpers wahlweise miteinander gekoppelt werden. Damit läßt sich der erfindungsgemäße Heizkörper individuell verwenden und auf gegebene Räumlichkeiten bedarfsgerecht anpassen. Mit aus dem Stand der Technik bisher bekannten Heizkörpern ist dies nicht möglich. Von Vorteil in diesem Zusammenhang ist ferner, daß der Heizkörper, obgleich er in seiner Ausgestaltung an Kundenwünsche individuell anpaßbar ist, kostengünstig in Herstellung und Montage ist.

Gemäß einem besonderen Vorteil der Erfindung ist das Flächenelement aus einer Mehrzahl von Flächensegmenten gebildet. Je nach zu fordernder Wärmeleistung kann das Flächenelement aus mehr oder weniger vielen Flächensegmenten gebildet sein, die vorzugsweise nach individuellen Wünschen wahlweise miteinander kombinierbar ausgebildet sind. Die zu einem Flächenelement miteinander kombinierbaren Flächensegmente können nach Form und Größe variieren, so daß Flächenelemente wunschgemäßer Breite und/oder Höhe ausgebildet werden können. Dem Anwender wird damit die Möglichkeit eröffnet, in Abhängigkeit gegebener Räumlichkeiten unterschiedliche Flächensegmente zu einem nach Form und Größe wunschgemäßen Flächenelement miteinander zu kombinieren.

Vorzugsweise sind die Flächensegmente nach dem Baukastenprinzip miteinander kombinierbar ausgebildet. Vergleichsweise einfach lassen sich so unter Verwendung nur weniger nach Form und Größe unterschiedlicher Flächensegmente, die wahlweise miteinander verschieden kombinierbar sind, nach Form und Größe unterschiedlich ausgebildete Flächenelemente auf einfache Weise und insbesondere kostengünstig ausbilden. Zudem verringert sich bei der Verwendung von nach dem Baukastenprinzip miteinander kombinierbar ausgebildeten Flächensegmenten der insgesamt für eine Installation des erfindungsgemäßen Heizkörpers erforderliche Montageaufwand.

Im einfachsten Fall dienen zur Ausbildung des Flächenelements zwei unterschiedlich ausgebildete Flächensegmente. So kann beispielsweise ein als Eckelement ausgebildetes Flächensegment einerseits und ein als Mittelelement ausgebildetes Flächensegment andererseits vorgesehen sein, die wahlweise miteinander kombiniert werden können. Je nach gewünschter Größe des Flächenelements, das heißt je nach gewünschter Heizleistung des Heizkörpers sind entsprechend viele Segmente zur Ausbildung des Flächenelements miteinander zu kombinieren. Dabei kann beispielsweise standardmäßig vorgesehen sein, daß ein einzelnes Flächensegment eine Heizleistung von etwa 250 W erbringt. Werden nun zwei Flächensegmente miteinander kombiniert, so ergibt sich hieraus ein Flächenelement mit einer Heizleistung von 500 W. Dementsprechend ergibt sich bei einer Kombination von drei Flächensegmenten ein Flächenelement mit einer Heizleistung von 750 W. Gemäß vorgenanntem Beispiel werden zur Ausbildung eines Flächenelements mit einer Heizleistung von 500 W zwei als Eckelemente ausgebildete Flächensegmente miteinander kombiniert. Soll wunschgemäß eine Heizleistung des Flächenelements von 750 W erreicht werden, so sind zwei als Eckelemente ausgebildete Flächensegmente und ein als Mittelelement ausgebildetes Flächensegment miteinander zu kombinieren. Dabei versteht es sich von selbst, daß es im Rahmen der Erfindung liegt, Flächensegmente auch mit anderen Größenverhältnissen, das heißt mit anderen Wärmeleistungen auszubilden. Auch können Flächensegmente bei vorgegebener Heizleistung in ihrer geometrischen Ausgestaltung unterschiedlich ausgebildet sein. So kann eine vorgegebene Heizleistung sowohl von einem Flächensegment erbracht werden, das vergleichsweise schmal, dafür aber entsprechend hoch ausgebildet ist. Umgekehrt kann dieselbe Heizleistung auch von einem Flächensegment erbracht werden, das vergleichsweise breit, dafür aber weniger hoch ausgebildet ist. Erfindungswesentlich ist allein, daß das Flächenelement aus nach Form und Größe unterschiedlichen Flächensegmenten gebildet sein kann, die zur Erzielung der wunschgemäßen Heizleistung wahlweise nach dem Baukastenprinzip miteinander kombiniert werden können. Diese Möglichkeit bieten herkömmliche Heizkörper nicht.

Der Vollständigkeit halber sei darauf hingewiesen, daß das Flächenelement des Heizkörpers auch nur aus einem einzigen Flächensegment bestehen kann.

Hinsichtlich der geometrischen Ausgestaltung des Flächenelements bestehen keinerlei Beschränkungen. Das Flächenelement kann im wesentlichen plan oder in Höhen- und/oder Breitenrichtung wellenförmig ausgebildet sein. Auch andere Ausgestaltungsformen sind denkbar. Die vorderseitige Oberfläche des Flächenelements kann im wesentlichen glatt oder strukturiert ausgebildet sein. Bevorzugterweise ist das Flächenelement vorderseitig gerippt ausgebildet, was eine Vergrößerung der wirksamen Oberfläche des Flächenelements bewirkt.

Gemäß einem weiteren Merkmal der Erfindung ist das Flächenelement des Heizkörpers selbsttragend. Hierdurch bedingt ergibt sich in vorteilhafter Weise die Möglichkeit, den erfindungsgemäßen Heizkörper freistehend im Raum zu positionieren. Anders als herkömmliche Heizkörper kann der erfindungsgemäße Heizkörper mithin unabhängig von einer etwaigen Wandbefestigung frei im Raum bedarfsgerecht aufgestellt und montiert werden. Lediglich ist es erforderlich, die Versorgungsleitungen für das Heizmedium zu verlegen, was für den Betrachter jedoch unsichtbar durch Anordnung der Zuführungsrohre unterhalb des Bodenbelages erfolgen kann. Auch ist es von Vorteil, daß eine Montage auf einfache Weise durchgeführt werden kann, denn ist es nicht erforderlich, zusätzliche Halteelemente, wie Schrauben, Bolzen oder dergleichen, im Wandmauerwerk eines Raumes zu verankern. Für eine formstabile Ausbildung des Flächenelements weist dieses bevorzugterweise einen wellenförmigen Querschnitt auf. Hierdurch bedingt ist das Flächenelement in sich formstabil und insbesondere biege- und torsionssteif.

Anders als herkömmliche Heizkörper bietet der erfindungsgemäße Heizkörper mithin den Vorteil, daß er individuellen Wünschen zur Raumgestaltung gerecht werdend frei im Raum positioniert werden kann. Für eine Montage des erfindungsgemäßen Heizkörpers ist zunächst das Rohrsystem, welches bevorzugterweise gleichfalls selbsttragend ausgebildet ist, zu installieren und für eine Inbetriebnahme des Heizkörpers an entsprechende Zulauf- bzw. Ablaufleitungen anzuschließen. Alsdann ist in einem weiteren Montageschritt das Flächenelement am Rohrsystem anzuordnen. Zu diesem Zweck können entweder am Flächenelement oder am Rohrsystem entsprechende Mittel zur Anordnung des Flächenelements am Rohrsystem ausgebildet sein.

Bevorzugterweise sind die Mittel zur Anordnung des Flächenelements am Rohrsystem rückseitig am Flächenelement selbst ausgebildet. In diesem Zusammenhang ist bevorzugterweise vorgesehen, daß die Mittel zur Anordnung des Flächenelements am Rohrsystem zu den Rohren des Rohrsystems korrespondierend ausgebildete Nuten sind, in welche die Rohre des Rohrsystems einpreßbar sind. Es versteht sich jedoch von selbst, daß auch andere Mittel zur Anordnung des Flächenelements am Rohrsystem Verwendung finden können, doch hat sich insbesondere die Ausbildung von Nuten auf der Rückseite des Flächenelements, in welche die Rohre des Rohrsystems einpreßbar sind, aus Gründen der einfachen Montage als vorteilhaft herausgestellt. Zudem können das Flächenelement und die rückseitig am Flächenelement ausgebildeten Nuten einstückig, beispielsweise in Form eines aus extrudiertem Aluminium gebildeten Profilkörpers ausgebildet sein, was eine kostengünstige Herstellung erlaubt.

Für die Ausbildung des Flächenelements können auch andere Materialien, wie beispielsweise Kunststoff verwendet werden. Auch können anstelle von Aluminium andere Metalle, insbesondere Leichtmetalle, verwendet werden. Bevorzugt ist jedoch, daß das Flächenelement ein aus vorzugsweise extrudiertem Aluminium gebildeter Profilkörper ist. Nach Form und Größe unterschiedliche Profilkörper lassen sich auf vergleichsweise wirtschaftliche Weise herstellen, wobei ein Profilkörper als solcher in Form eines Endlosstrangs ausgebildet und je nach Bedarf abgelängt werden kann. Als Material für den Profilkörper eignet sich insbesondere Aluminium, da dieses gut wärmeleitend und gegenüber äußeren Einflüssen widerstandsfähig ist. Zudem erlaubt ein aus Aluminium bestehender Profilkörper aufgrund seines geringen Gewichtes eine vereinfachte Handhabung im Rahmen einer Montage. Zudem erlaubt die Extrusion, Mittel zur Anordnung des Flächenelements an einem von einem Heizmedium durchströmbaren Rohrsystem integrativ am jeweiligen Flächenelement auszubilden.

Gemäß einem weiteren Merkmal der Erfindung ist der Heizkörper gekennzeichnet durch stirnseitig des Flächenelements anordbare Verblendungselemente. Die Verblendungselemente dienen der visuellen Abdeckung des am Flächenelement angeordneten Rohrsystems. Die Verblendungselemente sind dabei vorzugsweise aus endseitig des Flächenelements anordbaren Kappen oder Leisten gebildet, die nach einer Montage des Heizkörpers am Flächenelement befestigt werden können, so daß in der Gesamtheit eine das Rohrsystem zumindest in Blickrichtung auf den Heizkörper abdeckende Verkleidung entsteht. Ein freier Blick auf das Rohrsystem wird so unterbunden. Auch schützen die Verblendungselemente das Rohrsystem vor Staub- und/oder Dreck.

Gebildet ist das Rohrsystem gemäß einer ersten Ausführungsform aus strömungstechnisch miteinander verbundenen und zwischen Kollektoren angeordneten Rohren. Diese Ausgestaltung umfaßt im einfachsten Falle wenigstens zwei strömungstechnisch miteinander verbundene Rohre, die zusammen eine Schleife bilden. Über das eine der beiden Rohre wird dem Heizkörper das Heizmedium zugeführt, wohingegen über das andere der beiden Rohre das durch entsprechende Wärmeabgabe abgekühlte Heizmedium abgeführt wird. Je nach Ausgestaltung des Heizkörpers bzw. je nach zu erbringender Wärmeleistung können eine Vielzahl von Ablauf- bzw. Zulaufrohren vorgesehen sein. Auch ist natürlich die Ausgestaltung eines über einen Zulauf und einen Ablauf verfügendes Rohrsystem denkbar, das aus verzweigt miteinander verbundenen Rohrabschnitten gebildet ist, die einzelne, in Strömungsrichtung des Heizmediums miteinander angeordnete Wärmeschleifen ausbilden. Der Ausgestaltung des Rohrsystems sind insoweit keinerlei Grenzen auferlegt.

Gemäß einer alternativen Ausgestaltung der Erfindung ist das Rohrsystem eine kontinuierlich ausgebildete Rohrschlange. Insbesondere bei vergleichsweise kleinen Heizkörpern ist diese Ausgestaltung kostengünstig.

Gemäß einem weiteren Merkmal der Erfindung ist der Heizkörper gekennzeichnet durch ein integriertes Befestigungssystem zur Wand- oder Deckenanordnung. Ein solches Befestigungssystem kann ergänzend zur selbsttragenden Konstruktion des Heizkörpers eingesetzt werden, um diesen beispielsweise wand- oder deckenseitig zu sichern.

Der erfindungsgemäße Heizkörper zeichnet sich insbesondere durch seine in Form und Größe individuelle Anpaßbarkeit an Verbraucherwünsche aus. Insbesondere kann das Flächenelement durch Kombination unterschiedlich ausgebildeter Flächensegmente, die sowohl in horizontaler als auch vertikaler Richtung miteinander verbunden werden können, nach Form und Größe bedarfsgerecht ausgebildet werden. Auch kann die Anordnung des Heizkörpers im Raum in Bezug auf die Lage des Flächenelements bzw. der Flächensegmente vertikal oder horizontal erfolgen.

Weitere Vorteile und Merkmale der Erfindung ergeben sich aus der Beschreibung anhand der nachfolgenden Figuren. Dabei zeigen:
- Fig. 1: in perspektivischer Ansicht den erfindungsgemäßen Heizkörper in einer möglichen Ausführungsform;
- Fig. 2: in einer Draufsicht von oben ein erstes Flächensegment;
- Fig. 3: in einer Draufsicht von oben ein zweites Flächensegment;
- Fig. 4: in einer Draufsicht von oben ein Flächenelement gemäß einer ersten Ausführungsform;
- Fig. 5: in einer Draufsicht von oben ein Flächenelement in einer zweiten Ausführungsform;
- Fig. 6: in einer Draufsicht von oben ein Flächenelement in einer dritten Ausführungsform;
- Fig. 7: in Draufsicht von oben und in einer Frontansicht ein Flächenelement gemäß Fig. 4;
- Fig. 8: in Draufsicht von oben und in einer Frontansicht ein Flächenelement gemäß Fig. 5;

- Fig. 9: den erfindungsgemäßen Heizkörper gemäß Fig. 1 in einer rückwärtigen Ansicht und
- Fig. 10: den erfindungsgemäßen Heizkörper nach Fig. 1 in einer teilgeschnittenen Sicht von oben.

Fig. 1 zeigt den erfindungsgemäßen Heizkörper in einer möglichen Ausgestaltungsform. Gebildet ist der Heizkörper 1 aus einem Flächenelement 2 und einem in Fig. 1 vom Flächenelement 2 verdeckten Rohrsystem 17, welches in seiner Ausgestaltung insbesondere den Fign. 9 und 10 entnommen werden kann.

In Höhenrichtung 4 sind stirnseitig des Flächenelements 2 jeweils Verblendungselemente 3 angeordnet, die das Rohrsystem 17 endseitig des Flächenelements 2 abdecken.

Für eine Beschickung des Rohrsystems 17 mit einem Heizmedium, wie beispielsweise Wasser, ist das Rohrsystem 17 an einen Zulauf 6 und einen Ablauf 7 angeschlossen. Zwischen Zulauf 6 bzw. Ablauf 7 einerseits und Rohrsystem 17 andererseits ist ein Durchflußmengenregler 9 angeordnet, der es dem Anwender ermöglicht, die von ihm gewünschte Heizleistung vorzugsweise temperaturgenau einzustellen. Zur Bedienung des Durchflußmengenreglers 9 ist ein Bedienelement 10 in Form eines Drehknopfes vorgesehen.

Im gezeigten Ausführungsbeispiel nach Fig. 1 sind die Zulaufleitung 6, die Ablaufleitung 7, der Durchflußmengenregler 9 und das Bedienelement 10 im unteren Bereich 8 des aufrecht stehenden Heizkörpers 1 angeordnet. Es versteht sich von selbst, daß diese vorgenannten Elemente auch in einem anderen Bereich des Heizkörpers 1 angeordnet sein können.

Das in Fig. 1 gezeigte Flächenelement 2 weist eine in Breitenrichtung 5 wellenförmige Kontur auf. Die vorderseitige Oberfläche des Flächenelements 2 ist, wie insbesondere Fig. 10 entnommen werden kann, strukturiert ausgebildet und weist in Höhenrichtung 4 verlaufende Längsrippen auf. Im Unterschied zu der in Fig. 1 dargestellten Ausführungsform kann das Flächenelement 2 auch plan ausgebildet sein oder eine im wesentlichen glatte vordere Oberfläche aufweisen.

Gebildet ist das Flächenelement 2 aus drei Flächensegmenten 11 und 12, die nach dem Baukastenprinzip miteinander kombiniert sind, wie insbesondere aus Fig. 5 oder 10 ersichtlich.

Dargestellt sind die Flächensegmente 11 und 12 in einer Detailansicht in den Fign. 2 und 3. Zu erkennen ist hier, daß das Flächensegment 11 gemäß Fig. 2 ein Eckelement und das Flächensegment 12 gemäß Fig. 3 ein Mittelelement darstellt. Über die an den Flächensegmenten ausgebildeten Verbindungsmittel 16 können diese wahlweise miteinander zu einem gemeinsamen Flächenelement miteinander kombiniert werden. Beispielhafte Kombinationsmöglichkeiten sind in den Fign. 4 bis 6 dargestellt.

Fig. 4 zeigt die Ausbildung eines Flächenelements 2, das aus zwei Flächensegmenten 11 gebildet ist. Das zugehörige Verblendungselement 3 ist entsprechend der Kontur des aus den beiden Flächensegmenten 11 kombinierten Flächenelements 2 ausgebildet.

Fig. 5 zeigt eine weitere Kombinationsmöglichkeit der Flächensegmente 11 und 12. Gezeigt ist hier ein Flächenelement 2, das aus zwei Flächensegmenten 11 und einem Flächensegment 12 besteht, wobei in Breitenrichtung 5 das als Mittelelement ausgebildete Flächensegment 12 zwischen den beiden als Eckelementen ausgebildeten Flächensegmenten 11 angeordnet ist. Verbunden sind die Flächensegmente über die jeweils an den Flächensegmenten angeordneten Verbindungsmittel 16. Entsprechend der sich aufgrund der Kombination der Flächensegmente 11 und 12 ergebenden Kontur des Flächenelements 2 ist das in Fig. 5 gezeigte Verblendungselement 3 ausgebildet.

Fig. 6 zeigt eine weitere Ausgestaltungsform des Flächenelements 2. Gebildet ist das in Fig. 6 gezeigte Flächenelement 2 aus insgesamt vier Flächensegmenten, wobei zwei Flächensegmente 11 und zwei Flächensegmente 12 vorgesehen sind. Das mit dem Flächenelement 2 zu kombinierende Verblendungselement 3 ist korrespondierend zur Kontur des Flächenelements 2 ausgebildet.

Die in den Fign. 4 bis 6 gezeigten Kombinationsmöglichkeiten sind beispielhaft und nicht abschließend. Die in den Fign. 2 und 3 gezeigten Flächensegmente können vielmehr beliebig zur Ausbildung eines wunschgemäß großen Flächenelements 2 miteinander kombiniert werden. Dabei ist auch die in den Fign. 2 und 3 gezeigte Ausführungsform der Flächensegmente 11 und 12 lediglich beispielhaft, denn liegt es im Rahmen der Erfindung, weitere oder in ihrer Ausführungsform anders ausgestaltete Flächensegmente zu verwenden. Entscheidend ist allein, daß zur Ausbildung des Flächenelements 2 wahlweise miteinander nach dem Baukastenprinzip miteinander kombinierbar ausgebildete Flächensegmente Verwendung finden.

In den in den Fign. 2 bis 6 dargestellten Ausführungsbeispielen sind die Flächensegmente 11 und 12 vorderseitig jeweils mit einer strukturiert ausgebildeten Oberfläche versehen. Hierdurch bedingt wird die wärmewirksame Gesamtoberfläche auf der Vorderseite 13 des Flächenelements 2 erhöht.

Auf der Rückseite 14 der Flächensegmente 11 und 12 sind Mittel 15 zur Anordnung der Flächensegmente bzw. des aus den Flächensegmenten gebildeten Flächenelements 2 am Rohrsystem 17 ausgebildet. Beispielhaft dargestellt in den Fign. sind die Mittel 15 zur Anordnung des Flächenelements 2 am Rohrsystem 17 in Form von Nuten, in welche die Rohre des Rohrsystems 17 einpreßbar sind. Gebildet sind die Flächensegmente 11 und 12, wie beispielhaft den Fign. 2 und 3 entnommen werden kann, aus jeweils einem aus extrudiertem Aluminium gebildeten Profilkörper. Diese Ausgestaltung der Flächensegmente hat den Vorteil, daß diese einstückig samt vorderseitiger Oberflächenstruktur, Anordnungsmitteln 15 und Verbindungsmitteln 16 ausgebildet werden können, was insbesondere aus Gründen der Wirtschaftlichkeit von Vorteil ist.

Die Flächensegmente 11 und 12 können hinsichtlich ihrer geometrischen Ausgestaltung sowohl in Breitenrichtung 5 als auch in Höhenrichtung 4 variieren, was beispielhaft in den Fign. 7 und 8 dargestellt ist. Gezeigt sind hier Flächensegmente 11 und 12 von in Höhenrichtung 4 unterschiedlicher Länge. Dabei zeigt Fig. 7 ein aus zwei Flächensegmenten 11 gebildetes Flächenelement 2 und Fig. 8 ein aus zwei Flächensegmenten 11 und einem Flächensegment 12 gebildetes Flächenelement 2. Aufgrund ihrer unterschiedlichen Längenausdehnung in Höhenrichtung 4 bewirkt das in Fig. 7 dargestellte und aus zwei Flächensegmenten gebildete Flächenelement die gleiche Heizleistung wie das in Fig. 8 dargestellte und aus drei Flächensegmenten bestehende Flächenelement 2. Sowohl das in Fig. 7 als auch das in Fig. 8 dargestellte Flächenelement 2 erlaubt jeweils eine Heizleistung von 500 W.

Wie anhand der Ausführungsbeispiele nach Fign. 7 und 8 deutlich wird, können zur Erzielung ein- und derselben Heizleistung in ihrer Größe und Anzahl unterschiedliche Flächensegmente zu einem gemeinsamen Flächenelement miteinander kombiniert werden. Diese Kombinationsmöglichkeit erlaubt es, in ihrer geometrischen Ausgestaltung unterschiedliche Flächenelemente 2 auszubilden, so daß der Heizkörper in seiner Form an gegebene Raumbedingungen individuell angepaßt werden kann.

Fig. 9 zeigt den erfindungsgemäßen Heizkörper 1 gemäß Fig. 1 in einer rückwärtigen Ansicht. Zu erkennen ist gemäß Fig. 9 insbesondere das Rohrsystem 17. Zur Anordnung des Flächenelements 2 am Rohrsystem 17 verfügt dieses, wie vorbeschrieben, auf seiner Rückseite 14 über Anordnungsmittel 15, in welche die Rohre des Rohrsystems 17 eingepreßt sind. Die Strömungsrichtung des durch das Rohrsystem 17 fließenden Heizmediums identifiziert das Bezugszeichen 18.

Fig. 10 zeigt den erfindungsgemäßen Heizkörper 1 nach Fig. 1 in einer teilgeschnittenen Draufsicht von oben. Gut zu erkennen gemäß Fig. 10 ist die Anordnung des Flächenelements 2 am Rohrsystem 17 unter Verwendung der Anordnungsmittel 15.

### Bezugszeichenliste

- 1: Heizkörper
- 2: Flächenelement
- 3: Verblendungselement
- 4: Höhenrichtung
- 5: Breitenrichtung
- 6: Zulauf
- 7: Ablauf
- 8: unterer Bereich
- 9: Durchflußmengenregler
- 10: Bedienelement
- 11: Flächensegment
- 12: Flächensegment
- 13: Vorderseite
- 14: Rückseite
- 15: Anordnungsmittel
- 16: Verbindungsmittel
- 17: Rohrsystem
- 18: Strömungsrichter

## Patentansprüche

1. Heizkörper mit einem von einem Heizmedium durchströmbaren Rohrsystem (17) und einem Flächenelement (2), wobei das Rohrsystem (17) und das Flächenelement (2) miteinander verbindbar ausgebildet sind, **dadurch gekennzeichnet, daß** das Rohrsystem (17) selbsttragend ausgebildet ist.

2. Heizkörper nach Anspruch 1, **dadurch gekennzeichnet, daß** das Flächenelement (2) aus einer Mehrzahl von Flächensegmenten (11, 12) gebildet ist.

3. Heizkörper nach Anspruch 2, **dadurch gekennzeichnet, daß** die Flächensegmente (11, 12) nach dem Baukastenprinzip miteinander kombinierbar ausgebildet sind.

4. Heizkörper nach einem der Ansprüche 1 bis 3, **dadurch gekennzeichnet, daß** das Flächenelement (2) im wesentlichen plan ausgebildet ist.

5. Heizkörper nach einem der Ansprüche 1 bis 3, **dadurch gekennzeichnet, daß** das Flächenelement (2) in Höhen- und/oder Breitenrichtung (4, 5) wellenförmig ausgebildet ist.

6. Heizkörper nach einem der Ansprüche 1 bis 5, **dadurch gekennzeichnet, daß** das Flächenelement (2) vorderseitig (13) eine im wesentlichen glatt ausgebildete Oberfläche aufweist.

7. Heizkörper nach einem der Ansprüche 1 bis 5, **dadurch gekennzeichnet, daß** das Flächenelement (2) vorderseitig (13) eine strukturiert ausgebildete Oberfläche aufweist.

8. Heizkörper nach Anspruch 7, **dadurch gekennzeichnet, daß** das Flächenelement (2) vorderseitig (13) gerippt ausgebildet ist.

9. Heizkörper nach einem der vorhergehenden Ansprüche, **dadurch gekennzeichnet, daß** das Flächenelement (2) rückseitig (14) Mittel (15) zur Anordnung des Flächenelements (2) am Rohrsystem (14) aufweist.

10. Heizkörper nach Anspruch 9, **dadurch gekennzeichnet, daß** die Mittel (15) zur Anordnung des Flächenelements (2) am Rohrsystem (17) zu den Rohren des Rohrsystems (17) korrespondierend ausgebildete Nuten sind, in welche die Rohre des Rohrsystems (17) einpreßbar sind.

11. Heizkörper nach einem der vorhergehenden Ansprüche, **dadurch gekennzeichnet, daß** das Flächenelement (2) aus Metall oder Kunststoff gebildet ist.

12. Heizkörper nach einem der vorhergehenden Ansprüche, **dadurch gekennzeichnet, daß** das Flächenelement (2) ein aus vorzugsweise extrudiertem Aluminium gebildeter Profilkörper ist.

13. Heizkörper nach einem der vorhergehenden Ansprüche, **dadurch gekennzeichnet, daß** das Flächenelement (2) stirnseitig Verblendungselement (3) aufweist.

14. Heizkörper nach einem der vorhergehenden Ansprüche, **dadurch gekennzeichnet, daß** das Rohrsystem (17) aus strömungstechnisch miteinander verbundenen und zwischen Kollektoren angeordneten Rohren gebildet ist.

15. Heizkörper nach einem der vorhergehenden Ansprüche, **dadurch gekennzeichnet, daß** das Rohrsystem (17) eine kontinuierlich ausgebildete Rohrschlange ist.

16. Heizkörper nach einem der vorhergehenden Ansprüche, **gekennzeichnet durch** ein integriertes Befestigungssystem zur Wand- oder Deckenanordnung des Heizkörpers.

## Claims

1. A heat exchanger comprising a pipe system (17) through which a heating medium can flow, and a surface element (2), wherein the pipe system (17) and the surface element (2) are designed so as to be interconnectable, **characterised in that** the pipe system (17) is designed so as to be self-supporting.

2. The heat exchanger according to claim 1, **characterised in that** the surface element (2) comprises a multitude of surface segments (11, 12).

3. The heat exchanger according to claim 2, **characterised in that** the surface segments (11, 12) are designed so as to be combinable with each other according to the principle of a modular system.

4. The heat exchanger according to any one of claims 1 to 3, **characterised in that** the surface element (2) is designed so as to be essentially flat.

5. The heat exchanger according to any one of claims 1 to 3, **characterised in that** the surface element (2) is designed so as to comprise an undulating shape in the direction of the height (4) and/or the width (5).

6. The heat exchanger according to any one of claims 1 to 5, **characterised in that** the surface element (2) is designed so as to comprise an essentially smooth front surface (13).

7. The heat exchanger according to any one of claims 1 to 5, **characterised in that** the surface element (2) is designed so as to comprise an essentially textured front surface (13).

8. The heat exchanger according to claim 7, **characterised in that** the surface element (2) is designed so as to be ribbed at the front (13).

9. The heat exchanger according to any one of the preceding claims, **characterised in that** at the rear (14) the surface element (2) comprises means (15) for arranging the surface element (2) on the pipe system (14).

10. The heat exchanger according to claim 9, **characterised in that** the means (15) to arrange the surface element (2) on the pipe system (17) are grooves that are designed to correspond to the pipes of the pipe system (17), into which grooves the pipes of the pipe system (17) can be pressed.

11. The heat exchanger according to any one of the preceding claims, **characterised in that** the surface element (2) comprises metal or plastic.

12. The heat exchanger according to any one of the preceding claims, **characterised in that** the surface element (2) is a profiled body that preferably comprises extruded aluminium.

13. The heat exchanger according to any one of the preceding claims, **characterised in that** at the front the surface element (2) comprises screen elements (3).

14. The heat exchanger according to any one of the preceding claims, **characterised in that** the pipe system (17) comprises pipes that are fluidically interconnected and that are arranged between collectors.

15. The heat exchanger according to any one of the preceding claims, **characterised in that** the pipe system (17) is a continuous serpentine pipe.

16. The heat exchanger according to any one of the preceding claims, **characterised by** an integrated attachment system for wall- or ceiling arrangement of the heat exchanger.

## Revendications

1. Corps de chauffe comprenant un système de tuyaux (17) pouvant être traversé par un agent de chauffage et un élément de surface (2), le système de tuyaux (17) et l'élément de surface (2) étant conçus de façon à pouvoir être reliés l'un à l'autre, **caractérisé en que** sur le système de tuyaux (17) est conçu de façon autoportante.

2. Corps de chauffe selon la revendication 1, **caractérisé en ce que** l'élément de surface (2) est formé d'une pluralité de segments de surface (11, 12).

3. Corps de chauffe selon la revendication 2, **caractérisé en ce que** les segments de surface (11, 12) sont réalisés sur le principe modulaire de façon à pouvoir être combinés les uns avec les autres.

4. Corps de chauffe selon l'une quelconque des revendications 1 à 3, **caractérisé en ce que** l'élément de surface (2) est conçu essentiellement plan.

5. Corps de chauffe selon l'une quelconque des revendications 1 à 3, **caractérisé en ce que** l'élément de surface (2) est conçu de façon ondulée dans le sens de la hauteur et/ou le sens de la largeur (4, 5).

6. Corps de chauffe selon l'une quelconque des revendications 1 à 5, **caractérisé en ce que** l'élément de surface (2) présente côté avant (13) une surface conçue sensiblement lisse.

7. Corps de chauffe selon l'une quelconque des revendications 1 à 5, **caractérisé en ce que** l'élément de surface (2) présente côté avant (13) une surface conçue de façon structurée.

8. Corps de chauffe selon la revendication 7, **caractérisé en ce que** l'élément de surface (2) est conçu de façon nervurée côté avant (13).

9. Corps de chauffe selon l'une quelconque des revendications précédentes, **caractérisé en ce que** l'élément de surface (2) présente côté arrière (14) des moyens (15) pour l'agencement de l'élément de surface (2) sur le système de tuyaux (14).

10. Corps de chauffe selon la revendication 9, **caractérisé en ce que** les moyens (15) pour l'agencement de l'élément de surface (2) sur le système de tuyaux (17) sont des rainures conçues de façon correspondante aux tuyaux du système de tuyaux (17), rainures dans lesquelles les tuyaux du système de tuyaux (17) peuvent être enfoncés.

11. Corps de chauffe selon l'une quelconque des revendications précédentes, **caractérisé en ce que** l'élément de surface (2) est en métal ou matière synthétique.

12. Corps de chauffe selon l'une quelconque des revendications précédentes, **caractérisé en ce que** l'élément de surface (2) est un corps profilé formé à base d'aluminium de préférence extrudé.

13. Corps de chauffe selon l'une quelconque des revendications précédentes, **caractérisé en ce que** l'élément de surface (2) présente côté avant un élément de revêtement (3).

14. Corps de chauffe selon l'une quelconque des revendications précédentes, **caractérisé en ce que** le système de tuyaux (17) est formé de tuyaux reliés les uns aux autres au niveau de l'écoulement et disposés entre des collecteurs.

15. Corps de chauffe selon l'une quelconque des revendications précédentes, **caractérisé en ce que** le système de tuyaux (17) est un serpentin conçu de façon continue.

16. Corps de chauffe selon l'une quelconque des revendications précédentes, **caractérisé par** un système de fixation intégré pour l'agencement sur la paroi ou la couverture revêtement du corps de chauffe.
